# EUROPÄISCHE PATENTANMELDUNG

(11) **EP 1 364 889 A1**
(43) Veröffentlichungstag der Anmeldung: **26.11.2003**
(21) Anmeldenummer: 03006410.9
(22) Anmeldetag: 21.03.2003
(51) Int. Cl.: B65D 81/07, B65D 63/10

(54) **Transporteinheit für Kunstgegenstände**

(30) Priorität: 24.05.2002 EP 02011448
(71) Anmelder: Zürcher Freilager AG, 8043 Zürich (CH)
(72) Erfinder: Zuber, Bruno, 9500 Wil (CH); Weber, Franz, 8535 Herdern (CH)
(74) Vertreter: Fischer, Michael, Dr.

(57) **Zusammenfassung**

Um beim Transport von Kunstgegenständen (14) Beschädigungen durch mechanische Einwirkungen wie z.B. Vibration, Schock usw. weitestgehend zu vermeiden, wird eine Transporteinheit(1) mit einem über Dämpfungselemente (3) gekoppelten Chassis (2) vorgeschlagen. Am Chassis (2) können angepasst an den zu transportierenden Kunstgegenstand (14) Befestigungselemente (13) angebracht werden. Durch die gedämpfte Kopplung zwischen Chassis (2) und Transporteinheit (1) brauchen keine weiteren Dämpfungs- oder Polsterungselemente für das Fassen von Kunstgegenständen vorgesehen zu werden.

## Beschreibung

Die vorliegende Erfindung betrifft eine Transporteinheit für Kunstgegenstände nach dem Oberbegriff des Patentanspruchs 1.

Kunstgegenstände, insbesondere Bilder werden in abschliessbaren Transporteinheiten befördert. Diese Transporteinheiten selber werden von Hand umgeschlagen und mit Lastwagen oder Flugzeugen transportiert.

In einer Transporteinheit befindliche Kunstbilder sind den beim Transport auftretenden Immissionen wie z.B. Vibrationen, Schlägen, Temperaturwechseln und Feuchtigkeit/Nässe in einem gewissen Ausmass ausgesetzt. Das Ausmass ist abhängig von der Konstruktion der Transporteinheit.

In EP 0 636 546 B1 (Hasenkamp Internationale Transporte GmbH & Co. KG) wird zur Reduktion der durch den Transport verursachten mechanischen Einwirkungen vorgeschlagen, dass zur Fassung eines Bilderrahmens Rahmenbefestigungselemente vorgesehen sind, die einerseits über Längs- und Quer-Verstellführungen an die Grösse des Bilderrahmens verstellbar sind und andererseits eine Seite oder eine Ecke des Bilderrahmens umfassen. Dabei weisen die Rahmenbefestigungselemente einen Deck- und einen Bodenschenkel auf, deren Abstand verstellbar ist. Die mit dem Bilderrahmen in Berührung kommenden Innenflächen sind entweder mit einer Polsterauflage versehen oder die Rahmenbefestigungselemente sind aus einem polsternden Material hergestellt. Die Herstellung einer solchen Transporteinheit ist relativ kompliziert und aufwendig. Für nicht in einem Bilderrahmen befindliche Bilder muss zudem eine andere Fassung vorgesehen werden.

Der vorliegenden Erfindung liegt daher die Aufgabe zugrunde, eine Transporteinheit für Kunstgegenstände anzugeben, bei der die zu befördernden Kunstgegenstände wirksam vor von aussen angreifenden Stössen und Vibrationen geschützt sind und eine weitestgehend flexibel einsetzbare und eine dem zu transportierenden Kunstgegenstand am besten geeignete Halterung erlaubt.

Diese Aufgabe wird erfindungsgemäss dadurch gelöst, dass das Chassis über Dämpfungselemente mit der Transporteinheit verbunden ist.

Durch die gedämpfte Kopplung von Chassis und Transporteinheit wird ein Halterungssystem für das Fassen von Kunstgegenständen geschaffen, das von den an der Transporteinheit angreifenden Vibrationen und Stössen entkoppelt ist und dadurch einen schonenden Transport von Kunstgegenständen erlaubt.

Vorteilhafte Ausgestaltungen der Erfindung sind in weiteren Ansprüchen angegeben.

So können sich die folgenden Vorteile zusätzlich ergeben:
i) Dadurch, dass
   die Transporteinheit im wesentlichen quaderförmig ist und dass zu jeder Ecke des Quaders ein Dämpfungselement vorgesehen ist;
   erfolgt eine gleichmässige bzw. isotrope Dämpfung des Chassis in allen drei Raumachsen (Patentanspruch 2).
ii) Dadurch, dass
   das Chassis aus Profilstangen gebildet wird, die in ihrer Anordnung den Kanten eines Quaders entsprechen; wird ein Halterungssystem geschaffen, das ein geringes Gewicht aufweist und das das Fassen eines Kunstgegenstandes auf sehr vielfältige Weise erlaubt und an den zu transportierenden Kunstgegenstand anpassbar ist. (Patentanspruch 3).
iii) Dadurch, dass
   am Chassis Gurtbänder vorgesehen sind, die einen zu transportierenden Kunstgegenstand von zwei Seiten umfassen;
   wird ein Befestigungssystem geschaffen, das mit geringem Aufwand herstellbar ist wie auch einfach in der Handhabung ist und eine schonende Fassung eines Kunstgegenstandes erlaubt (Patentanspruch 7).
iv) Dadurch, dass
   die Gurtbänder teilweise mit Hakenbändern versehen sind, damit der zu transportierende Kunstgegenstand seitlich fixiert ist;
   brauchen die Gurtbänder nicht stark angezogen werden um den Kunstgegenstand zu fixieren (Patentanspruch 9).

Die Erfindung wird nachfolgend anhand der Zeichnung beispielsweise näher erläutert. Dabei zeigen:
- Figur 1: Aufriss und Schnittdarstellung einer Transporteinheit;
- Figur 2: Grundriss und Schnittdarstellung einer Transporteinheit;
- Figur 3: Detail der Befestigung des Chassis und des Verschlusses von Deckel mit Unterteil;
- Figur 4: Prinzipdarstellung eines Befestigungssystem von Kunstbildern;
- Figur 5: Zuordnung der Grösse der Transporteinheiten zur Masse der zu transportierenden Kunstgegenstände;
- Figur 6: Prinzipdarstellung einer zweiten Ausführungsform eines Befestigungssystems von Kunstbildern;
- Figur 7: Verstellkonsole im Aufriss;
- Figur 8: Verstellkonsole im Grundriss;
- Figur 9: Distanzhalter für Bauchgurten.

Figur 1 zeigt im Aufriss eine Transporteinheit 1, die in ein Unterteil 5 und einen Deckel 4 gegliedert ist. Die Verschlusskante 6 zwischen Unterteil 5 und Deckel 4 ist gestrichelt dargestellt. Die Transporteinheit 1 ist vorzugsweise eine Leichmetallkonstruktion, wobei zwischen der Aussenfläche und der Innenfläche eine Isolation vorgesehen sein kann, um insbesondere den Innenraum gegenüber Temperaturänderung zu schützen. Ein Chassis 2 ist für das Fassen eines Kunstgegenstandes vorgesehen. Vorzugsweise ist das Chassis 2 quaderförmig. Jedoch sind für bestimmte eher ausgefallene Form von Kunstgegenstände auch andere Formen für das Chassis 2 realisierbar. Das Chassis 2 ist über Dämpfungselemente 3 mit dem Unterteil 5 der Transporteinheit 1 verbunden. In einer bevorzugten Ausführungsform ist - wie in Figur 2 in der Grundrissdarstellung gezeigt - in Richtung der Ecken der quaderförmigen Transporteinheit 1 je ein Dämpfungselement 3 vorgesehen, das entweder direkt in den Ecken oder an den Kanten des quaderförmigen Chassis 2 angreift. Die Dämpfungselemente 3 sind entsprechend der Masse von Chassis 2 und Kunstgegenstand zu dimensionieren. Dabei sind auftretende Eigenfrequenzen zu berücksichtigen, damit nicht dadurch ein Kunstbild einen Schaden erleidet. Für Bilder ist die Masse ungefähr proportional der Bildgrösse. Nicht zuletzt aus logistischen Gründen sind daher verschiedene Grössen bzw. Grössentypen von Transporteinheiten vorzusehen. Ein Zusammenhang zwischen maximaler Bildgrösse und Masse der Bilder (falls z.B. zwei oder drei Bilder in einer Transporteinheit untergebracht werden) vermittelt das Diagramm gemäss Fig. 5. Mit I, II und III sind in diesem Beispiel Grössentypen der Transporteinheiten bezeichnet, mit m1, m2, m3 und m4 z.B. äquidistante Masse-Einheiten. Dabei ist bei den Grössentypen I, II und III bezüglich der zulässigen Masse des oder der zu transportierenden Kunstgegenstände eine Überlappung vorgesehen um eine möglichst hohe Flexibilität beim Einsatz dieser Transporteinheiten 1 zu erlangen. Über diese Dimensionierung von Bildgrösse und Bildmasse lässt sich ein sogenanntes Transporteinheitenprogramm bilden, so dass bei entsprechender Anzahl und Strukturierung in Grössentypen I, II, III für ein Transportunternehmen auch in überlappenden Bereichen stets geeignete Transporteinheiten 1 verfügbar sind.

In Figur 3 ist eine Detaildarstellung einer bevorzugten Ausführungsform der Verbindung zwischen Unterteil 5 und Chassis 2 dargestellt. Am Unterteil 5 sind oben und unten je ein Eckblech 8 bzw. 10 angebracht, die für die Aufnahme je eines Dämpfungselementes 3 dienen. Das Chassis 2 weist einen Gusswinkel 11 auf, in dem die Dämpfungselemente 3 gefasst werden. Für die Montage bzw. für eine erleichterte Auswechselbarkeit ist eine Öffnung bzw. Freistellung 9 vorgesehen. Die Dämpfer selber werden auf einer Seite beispielsweise mit 2 Schrauben festgemacht. Für die Dimensionierung von Transporteinheit 1 und Chassis 2 ist eine Vorspannung der Dämpfungselemente 3 in der Grössenordnung von 4% vorzusehen. Diese Angabe bezieht sich auf die Achse der Dämpfungselemente 3 und ist entsprechend der Lage der Dämpfungselemente 3 relativ zur Transporteinheit 1 anzupassen, z.B. durch Teilung durch $\sqrt{\text{2}}$. Typischerweise können die Dämpfungselemente 3 bei auftretenden Belastungen bis etwa 25 mm Weg aufweisen. Oben in der Figur 3 ist ein Klappverschluss 7 dargestellt, der in bestimmten Abständen am Unterteil angebracht ist, um den abnehmbaren Deckel 4 zu fixieren. Je nach Ausführung können diese Klappverschlüsse 7 entweder in die Aussenwand versenkt angebracht sein oder es können zusätzlich Rutschleisten vorgesehen werden, damit beim Transportieren kein unerwünschter Angriffspunkt entsteht. Für das Abdichten der Verschlusskante 6 gegenüber äusseren klimatischen Einwirkungen ist in einer Nut eine Dichtung 12 vorgesehen. Eine isolierte Ausführung der Transporteinheit 1 ist nur summarisch dargestellt. Für den Transport selber sind an der Transporteinheit 1 Federfallgriffe (in den Figuren nicht dargestellt) vorgesehen, die in Ruheposition wie die vorstehenden versenkten Klappverschlüsse 7 nach aussen keinen Angriffspunkt darstellen.

Für das Fassen des Kunstgegenstandes, insbesondere eines Bildes mit Bilderrahmen, können Befestigungselemente vorgesehen sein, die z.B. in orthogonal angeordneten Verstellführungen verschieb- und feststellbar sind und somit optimal an die Dimension eines Bilderrahmes anpassbar sind. Die Verstellführungen sind fest mit dem Chassis verbunden. Aufgrund der Verbindung des Chassis 2 mit der Transporteinheit 1 über Dämpfungselementen brauchen die Rahmenbefestigungselemente keine besondere Polsterung/Dämpfung aufzuweisen.

Eine weitere Ausführungsform des Fassens eines Kunstbildes mit einem Bilderrahmen ist in Fig. 4 mit einer Auf- und Grundrissdarstellung des Chassis 2 gezeigt. Die Kunstbilder 14, 14'unterscheiden sich lediglich durch die Grösse. In dieser Ausführungsform ist das Chassis 2 quaderförmig ausgebildet und weist vorzugsweise aus Profilschienen gebildete Kanten auf. An diesen Kanten werden Gurtbänder 13 bzw. 15 und 16 angebracht. Die Befestigung der Gurtbänder selber ist in Fig. 4 nicht dargestellt. An den oberen Kanten angebrachte Gurtbänder 15 bilden eine Art Bett oder Matratze zur Aufnahme des Kunstbildes 14 bzw. 14'. Mit an den unteren Kanten angebrachten Gurtbändern 16 wird das Kunstbild fixiert. Bei der Wahl des Materials für das Gurtband 13 ist auf eine möglichst geringe Elastizität zu achten, damit bei Lageveränderungen das Kunstbildes stets innerhalb der gedachten Begrenzungsflächen des quaderförmigen Chassis 2 verbleibt. Als Gurtbandmaterial können vorteilhafterweise Aramidfasern verwendet werden. Aramidfasern sind beispielsweise unter dem Markennamen KEVLAR® erhältlich. Der Schutz vor äusseren mechanischen Einwirkungen erfolgt durch die erfindungsgemässe Dämpfung zwischen Chassis 2 und Transporteinheit 1. Deshalb darf ein Kunstbild ohne Dämpfung vom Chassis 2 gefasst werden. Je nach Anwendung kann auf den unteren Gurtbändern 16 und/oder auf den oberen Gurtbändern 15 ein Hakenband zusätzlich vorgesehen sein, um ein seitliches Verschieben zu verhindern, ohne dass die Gurtbänder 13 bzw. 15 und 16 sehr straff angezogen zu werden brauchen. Hakenbänder sind auch unter dem Begriff Schlingenband oder Klettband bekannt. Das Gegenstück zum Hakenband kann entweder am Kunstgegenstand bzw. Bilderrahmen selber oder an einer Tasche angebracht sein, die den Kunstgegenstand - in der Regel ein Bild 14 - enthält. Zweckmässigerweise ist die Tasche bei einem Transport von einem Kunstbild 14 mindestens teilweise durchsichtig ausgeführt, so dass sofort ersichtlich ist, welches Kunstbild 14 darin enthalten ist. Dies kann deshalb von Bedeutung sein, da eine Beschriftung der Transporteinheit mit dem Inhalt oft unerwünscht ist, um den Inhalt vor "gierigen Blicken" diskret geschützt transportieren zu können. Das Anspannen und Fixieren der Gurtbänder 13 bzw. 15 und 16 kann mit handelsüblichen Schnellspannern vorgenommen werden.

In weiteren Ausführungsformen der vorliegenden Erfindung kann anstelle von Gurtbändern oder Rahmenbefestigungselementen eine Transporteinheit 1 vorgesehen sein, die anstelle eines Deckels 4 ein abnehmbares Seitenteil aufweist. Das Chassis 2 ist in dieser Ausführungsform auf die gleiche Weise über Dämpfungselemente 3 mit der Transporteinheit 1 verbunden. Das Chassis 2 weist jedoch eine oder mehrere Bahnen auf, in die ein Wagen eingeschoben werden kann. Das Kunstbild selber ist in diesem Wagen gefasst, vorzugsweise auf eine der vorgenannten Arten. Auch in dieser Ausführungsform kann das Kunstbild "hart" vom Wagen gefasst werden. Bei der Beförderung im Transportbehälter 1 ist durch die Verbindung des Chassis 2 über die Dämpfungselemente 3 das Kunstbild von den mechanischen Einflüssen geschützt.

In den Figuren 6 bis 9 ist eine weitere bevorzugte Ausführungsform der vorliegenden Erfindung darstellt. Wie in den Figuren 1 und 2 ist in der Figur 6 eine Transporteinheit 1 mit einem Chassis 2 dargestellt, das mittels Dämpfungselementen 3 mit dem Unterteil 5 der Transporteinheit 1 verbunden. Das Chassis 1 weist einen rechteckigen Fachboden 17 auf. In der Diagonalrichtung sind Verstellschlitze 18 angebracht, in denen in rechteckiger Anordnung vier Verstellkonsolen 19 verschieb- und feststellbar vorgesehen sind. Die Arretierung bzw. Feststellung kann z.B. mit einer Schraubklemmung vorgenommen werden. Zur Aufnahme eines Kunstgegenstandes dienen um und/oder durch die Verstellkonsolen geführte Bauchgurten 20. Gegenüber dem Fachboden 17 und/oder gegenüber dem Deckel (nicht dargestellt) sind zur Aufnahme des Kunstgegenstandes Kreuzgurten 21 vorgesehen. Diese Kreuzgurten 21 sind ihrerseits an der Verstellkonsole 19 befestigt und gemäss der Position der Verstellkonsolen 19 so anspannbar, dass der Kunstgegenstand den Fachboden 17 nicht berührt. In Fig. 6 ist die Führung/Fixierung der Bauchgurten 20 nur rudimentär dargestellt. Eine mögliche Detailausführung der Führung/Fixierung der Bauchgurten 20 an einer Verstellkonsole 19 zeigen in verschiedenen Rissdarstellungen die Figuren 7, 8 und 9. Die Verstellkonsole 19 weist ein Vertikalelement 25 auf, in das übereinander drei Schlitze 23 eingefräst werden, durch die drei Bauchgurten 20 geführt werden. Zur vorerwähnten Schraubklemmung weist die Verstellkonsole 19 ein Befestigungsloch 24 auf. Da der Abstand zwischen den Verstellkonsolen 19 durchaus in der Grösse bis ca. 3 m betragen kann, ist es erforderlich, dass die Bauchgurten 20 zur seitlichen Aufnahme des Kunstgegenstandes so beieinander bleiben, dass ein relativ dünner Kunstgegenstand nicht durch die Zwischenräume zwischen zwei Bauchgurten 20 gleiten kann. Dazu sind in zweckmässigen Abständen Distanzhalter 22 vorgesehen - siehe dazu die Fig. 9 - , welche die Bauchgurten 20 führen. Diese Distanzhalter 22 sind vorzugsweise in genähter Ausführung und bestehen aus dem gleichen Material wie die Bauchgurten 20.

Die vorstehenden Ausführungsformen für die Halterung eines Kunstgegenstandes sind untereinander frei kombinierbar, so kann beispielsweise auch ein in die Transporteinheit 1 einschiebbarer Wagen mit einer Halterung gemäss dem Ausführungsbeispiel der Figuren 6 bis 9 versehen werden. Die Erfindung kann auch angewendet werden für Objekte, die einen nicht rechteckige bzw. nicht quaderförmige Gestalt aufweisen.

Alle Ausführungsformen der Erfindung erlauben eine Verwendung einer Transporteinheit, die zusätzlich über eine Isolierung gegen äussere klimatische Einflüsse wie z.B. Temperatur verfügt. Möglich ist angepasst auf die Eigenschaften des zu transportierenden Gegenstandes auch der Einbau einer Schirmung, beispielsweise um ein äusseres elektromagnetisches Feld abzuschirmen.

### Liste der verwendeten Bezugszeichen

- 1: Transporteinheit
- 2: Chassis
- 3: Dämpfungselement
- 4: Deckel
- 5: Gehäuse, Unterteil
- 6: Verschlusskante zwischen Deckel und Unterteil der Transporteinheit
- 7: Klappverschluss
- 8: Eckblech (oben)
- 9: Freistellung für Dämpferanschluss
- 10: Eckblech (unten)
- 11: Gusswinkel
- 12: Dichtung
- 13: Gurtband
- 14, 14': Kunstbilder verschiedener Grösse
- 15: Gurtband, oben am Chassis 2 angebracht
- 16: Gurtband, unten am Chassis 2 angebracht
- 17: Fachboden
- 18: Verstellschlitze
- 19: Verstellkonsole
- 20: Bauchgurte
- 21: Kreuzgurte
- 22: Distanzhalter
- 23: Schlitz zur Aufnahme einer Bauchgurte
- 24: Befestigungsloch
- 25: Vertikalelement

## Patentansprüche

1. Transporteinheit (1) für Kunstgegenstände (14), die ein Chassis (2) aufweist, an dem Befestigungselemente (13) für das Fassen eines Kunstgegenstandes (14) angreifen,
**dadurch gekennzeichnet, dass**
das Chassis (2) über Dämpfungselemente (3) mit der Transporteinheit (1) verbunden ist.

2. Transporteinheit (1) nach Anspruch 1,
**dadurch gekennzeichnet, dass**
die Transporteinheit (1) im wesentlichen quaderförmig ist und dass zu jeder Ecke des Quaders ein Dämpfungselement (3) vorgesehen ist.

3. Transporteinheit (1) nach Anspruch 1 oder 2,
**dadurch gekennzeichnet, dass**
das Chassis (2) aus Profilstangen (4) gebildet wird, die in ihrer Anordnung den Kanten eines Quaders entsprechen.

4. Transporteinheit (1) nach Anspruch 3,
**dadurch gekennzeichnet, dass**
die Dämpfungselemente (3) an den Kanten des Chassis (2) angreifen.

5. Transporteinheit (1) nach Anspruch 3,
**dadurch gekennzeichnet, dass**
die Dämpfungselemente (3) an den Ecken des Chassis (2) angreifen.

6. Transporteinheit (1) nach einem der Ansprüche 1 bis 5,
**dadurch gekennzeichnet, dass**
die Transporteinheit (1) in ein Unterteil (5) und einen abnehmbaren Deckel (4) gegliedert ist und dass zur Verschlusskante (6) zwischen Deckel (4) und Unterteil (5) eine Dichtung (12) vorgesehen ist.

7. Transporteinheit (1) nach einem der Ansprüche 1 bis 6,
**dadurch gekennzeichnet, dass**
am Chassis (2) Gurtbänder (13) vorgesehen sind, die einen zu transportierenden Kunstgegenstand (14) von zwei Seiten (15, 16) umfassen.

8. Transporteinheit (1) nach Anspruch 7,
**dadurch gekennzeichnet, dass**
dass die Gurtbänder (13) eine sehr geringe Elastizität aufweisen.

9. Transporteinheit (1) nach Anspruch 7 oder 8,
**dadurch gekennzeichnet, dass**
die Gurtbänder (15, 16) teilweise mit Hakenbändern versehen sind, damit der zu transportierende Kunstgegenstand (14) seitlich fixiert ist.

10. Transporteinheit (1) nach einem der Ansprüche 1 bis 5,
**dadurch gekennzeichnet, dass**
das Chassis (2) eine Bahn aufweist, so dass ein einen Kunstgegenstand (14) enthaltender Wagen einschiebbar ist.

11. Transporteinheit (1) nach Anspruch 10,
**dadurch gekennzeichnet, dass**
das Chassis (2) mehrere parallele Bahnen aufweist.

12. Transporteinheit (1) nach einem der Ansprüche 1 bis 6,
**dadurch gekennzeichnet, dass**
das Chassis (2) einen rechteckigen Fachboden (17) mit in diagonaler Richtung angeordnete Verstellschlitzen (18) aufweist, wobei in den Verstellschlitzen (18) Verstellkonsolen (19) verschieb- und feststellbar vorgesehen sind.

13. Transporteinheit (1) nach Anspruch 12,
**dadurch gekennzeichnet, dass**
an den Verstellkonsolen (19) rechteckartig Bauchgurten (20) geführt sind, mit denen ein Kunstgegenstand gehaltert werden kann.

14. Transporteinheit (1) nach Anspruch 12 oder 13,
**dadurch gekennzeichnet, dass**
an den Verstellkonsolen (19) in diagonaler Richtung Kreuzgurten (21) geführt sind, um den Kunstgegenstand einoder zweiseitig zu haltern.

15. Transporteinheitenprogramm umfassend mehrere Transporteinheiten (1) nach einem der Ansprüche 1 bis 14,
**dadurch gekennzeichnet, dass**
die Abmessungen der Transporteinheiten (1) gestuft sind und entsprechend in Grössentypen (I, II, III) gegliedert sind, wobei für einen Grössentyp (I, II, III) ein bestimmter Bereich einer zulässigen Masse (m1, m2, ..) eines zu transportierenden Kunstgegenstandes zugeordnet ist und sich die Massebereiche zweier bestimmter Grössentypen (I, II, III) überlappen.
